# FASCICULE DE BREVET EUROPEEN

(11) **EP 1 766 216 B1**
(45) Date de publication et mention de la délivrance du brevet: **07.11.2007**
(21) Numéro de dépôt: 05781794.2
(22) Date de dépôt: 20.06.2005
(51) Int. Cl.: F02D 41/30

(54) **SYSTEME D'EVALUATION D'UNE REGENERATION DE MOYENS DE DEPOLLUTION INTEGRES DANS UNE LIGNE D'ECHAPPEMENT D'UN MOTEUR DE VEHICULE AUTOMOBILE**
SYSTEM ZUR BEURTEILUNG DER REGENERIERUNG VON ENTGIFTUNGSMITTELN IN DER MOTORABGASLEITUNG EINES KRAFTFAHRZEUGES
SYSTEM FOR EVALUATING REGENERATION OF POLLUTION MANAGEMENT MEANS INTEGRATED IN A MOTOR VEHICLE ENGINE EXHAUST LINE

(30) Priorité: 23.06.2004 FR 0406859
(43) Date de publication de la demande: 28.03.2007
(73) Titulaire: PEUGEOT CITROËN AUTOMOBILES S.A., 78140 Velizy Villacoublay (FR)
(72) Inventeur: COLIGNON, Christophe, F-92300 LEVALLOIS PERRET (FR)
(74) Mandataire: Pinchon, Odile
(86) Numéro de dépôt international: PCT/FR2005/050465
(87) Numéro de publication internationale: WO 2006/005868

(56) Documents cités:
- EP-A- 1 310 656
- FR-A- 2 774 421
- FR-A- 2 829 798

## Description

La présente invention concerne un système d'évaluation d'une régénération de moyens de dépollution intégrés dans une ligne d'échappement d'un moteur de véhicule automobile et en particulier de l'efficacité de celle-ci.

Certains systèmes de contrôle du fonctionnement d'un moteur nécessitent en effet pour leur fonctionnement, une information relative au déroulement d'une phase de régénération de ce type de moyens de dépollution tels qu'un filtre à particules.

Ces systèmes sont en effet conçus pour prendre en compte une telle information afin de modifier par exemple les conditions dans lesquelles vont se dérouler les prochaines tentatives de régénération du filtre.

Les systèmes utilisés jusqu'à présent pour obtenir ce type d'information sont soit relativement complexes soit peu fiables.

Le but de l'invention est donc de résoudre ces problèmes en proposant un tel système.

A cet effet, l'invention a pour objet un système d'évaluation d'une régénération de moyens de dépollution intégrés dans une ligne d'échappement d'un moteur de véhicule automobile, caractérisé en ce qu'il comporte des moyens de détermination de la puissance thermique apportée par les gaz d'échappement en amont des moyens de dépollution pendant la phase de régénération de ceux-ci et des moyens de comparaison de cette puissance à des valeurs de seuil pour déterminer une régénération échouée, partielle ou totale de ces moyens.

Selon d'autres caractéristiques :
- les moyens de détermination de la puissance thermique sont associés à des moyens de détermination du débit des gaz dans la ligne d'échappement et de la température de ceux-ci en amont des moyens de dépollution et comprennent :
   - des moyens de calcul de la capacité thermique des gaz d'échappement, cₚ, selon la relation :$cp = 1.07 * \frac{\left|39.06-{512.79 ⁢ {*}_{T}}^{- 1.5}+{1072.7 ⁢ {*}_{T}}^{- 2}-{820.4 ⁢ {*}_{T}}^{- 3}\right|}{28.013}$
   dans laquelle T représente la température des gaz en amont des moyens de dépollution, et
   - des moyens de calcul de la puissance thermique apportée Pₜₕ selon la relation : ${P}_{th} = Débit gaz * \left(T amont FAP\right) * {c}_{p}$
   dans laquelle :
   - Débit gaz représente le débit des gaz dans la ligne d'échappement,
   - T amont FAP représente la température des gaz d'échappement en amont des moyens de dépollution, et
   - cₚ est la capacité thermique des gaz calculée précédemment ;
- les moyens de détermination comprennent des moyens pour réaliser la moyenne des valeurs des puissances thermiques calculées à chaque pas de temps pendant la régénération,
- les moyens de comparaison sont adaptés pour comparer la puissance thermique moyenne à une valeur de seuil basse prédéterminée et à une valeur de seuil haute prédéterminée pour évaluer une régénération échouée si la puissance thermique moyenne est inférieure à la valeur de seuil basse, une régénération totale si la puissance thermique est supérieure à la valeur de seuil haute et une régénération partielle dans les autres cas,
- la puissance thermique apportée est calculée entre l'enclenchement d'une demande d'aide à la régénération plus une période de temps prédéterminée et l'arrêt de cette demande d'aide plus la période de temps prédéterminée, et
- la période de temps est calibrable.

L'invention sera mieux comprise à l'aide de la description qui va suivre donnée uniquement à titre d'exemple et faite en se référant aux dessins annexés sur lesquels :
- la figure 1 représente un schéma synoptique illustrant la structure générale d'un système d'évaluation selon l'invention associé à un moteur de véhicule automobile, et
- la figure 2 représente un organigramme illustrant le fonctionnement de ce système.

On a en effet illustré sur la figure 1, un système d'évaluation d'une régénération de moyens de dépollution tels qu'un filtre à particules désigné par la référence générale 1 sur cette figure, intégrés dans une ligne d'échappement 2 d'un moteur 3 de véhicule automobile.

Bien entendu différents modes de réalisation de ces moyens de dépollution peuvent être envisagés comme cela est bien connu dans l'état de la technique (filtre à particules, filtre à particules catalysé, piège à NOx, filtre à particules imprégné d'une fonction piège à NOx, catalyseur d'oxydation ou SCR, etc..).

Selon l'invention, ce système comporte des moyens de détermination de la puissance thermique apportée par les gaz d'échappement en amont du filtre à particules 1 pendant la phase de régénération de celui-ci et des moyens de comparaison de cette puissance à des valeurs de seuil pour déterminer une régénération échouée, partielle ou totale du filtre à particules.

Ces moyens comprennent par exemple un calculateur approprié désigné par la référence générale 4, et raccordé à des moyens de détermination du débit des gaz dans la ligne d'échappement désignés par la référence générale 5 sur cette figure et formés par tout moyen approprié et à des moyens de détermination de la température de ces gaz en amont du filtre à particules, ces moyens étant désignés par la référence générale 6 sur cette figure et comprenant également tout moyen approprié.

Ce calculateur reçoit également en entrée des valeurs de seuil basse prédéterminée et de seuil haute prédéterminée, notées Sb et Sh respectivement sur cette figure 1, à partir de moyens d'établissement de celles-ci désignés par les références 7 et 8.

Ces moyens présentent également n'importe quelle structure appropriée.

Le fonctionnement de ce système est illustré sur la figure 2.

Celui-ci débute par une étape 10 d'acquisition des informations de débit des gaz dans la ligne d'échappement et de température de ceux-ci en amont du filtre à particules.

Puis lors d'une étape 11, le calculateur 4 est adapté pour calculer la capacité thermique des gaz d'échappement, cp, selon la relation : $cp = 1.07 * \frac{\left|39.06-{{512.79 *}_{T}}^{- 1.5}+{{1072.7 *}_{T}}^{- 2}-{{820.4 *}_{T}}^{- 3}\right|}{28.013}$
dans laquelle T représente la température des gaz en amont du filtre à particules.

Lors d'une étape 12, le calculateur est adapté pour calculer la puissance thermique apportée Pₜₕ, selon la relation : ${P}_{th} = Débit gaz * \left(T amont FAP\right) * {c}_{p}$
dans laquelle :
- débit des gaz représente le débit des gaz dans la ligne d'échappement,
- T amont FAP représente la température des gaz d'échappement en amont du filtre à particules ; et
- cp est la capacité thermique des gaz calculée précédemment.

Le calculateur est ensuite adapté pour réaliser lors de l'étape 13, la moyenne des valeurs des puissances thermiques calculées à chaque pas de temps pendant la régénération du filtre à particules, afin de délivrer une puissance thermique moyenne notée P_{th moy}.

Enfin, lors des étapes 14 et 15 respectivement, cette puissance thermique moyenne est comparée aux valeurs de seuil haute et basse respectivement pour permettre au calculateur si cette puissance thermique moyenne est supérieure à la valeur de seuil haute, de délivrer une information de régénération totale du filtre à particules, si la puissance thermique moyenne est inférieure à la valeur de seuil basse, de délivrer une information de régénération échouée du filtre à particules et dans les autres cas, de délivrer une information de régénération partielle de ce filtre à particules.

On notera également que la puissance thermique apportée peut être calculée entre l'enclenchement d'une demande d'aide à la régénération plus une période de temps prédéterminée et l'arrêt de cette demande d'aide plus la période de temps prédéterminée, cette période de temps étant par exemple calibrable, afin de prendre en compte le temps de réponse des moyens d'acquisition d'informations ainsi que l'inertie thermique de la ligne d'échappement.

On notera également que la valeur moyenne P_{th moy} est en fait l'image de l'efficacité par exemple des post-injections utilisées pour aider à la régénération du filtre à particules, en terme de niveau thermique engendré au cours de la demande d'aide.

Bien entendu d'autres modes de réalisation peuvent être envisagés de même que d'autres bilans de la régénération/estimation de l'efficacité de la régénération des moyens de dépollution.

## Revendications

1. Système d'évaluation d'une régénération de moyens de dépollution (1) intégrés dans une ligne d'échappement (2) d'un moteur (3) de véhicule automobile, **caractérisé en ce qu'**il comporte des moyens (4) de détermination de la puissance thermique apportée par les gaz d'échappement en amont des moyens de dépollution pendant la phase de régénération de ceux-ci et des moyens (4) de comparaison de cette puissance à des valeurs de seuil (Sb, Sh) pour déterminer une régénération échouée, partielle ou totale de ces moyens.

2. Système selon la revendication 1, **caractérisé en ce que** les moyens (4) de détermination de la puissance thermique sont associés à des moyens (5, 6) de détermination du débit des gaz dans la ligne d'échappement et de la température de ceux-ci en amont des moyens de dépollution et comprennent :
- des moyens (4) de calcul de la capacité thermique des gaz d'échappement, cₚ, selon la relation : $cp = 1.07 * \frac{\left|39.06-{{512.79 *}_{T}}^{- 1.5}+{{1072.7 *}_{T}}^{- 2}-{{820.4 *}_{T}}^{- 3}\right|}{28.013}$
dans laquelle T représente la température des gaz en amont des moyens de dépollution, et
- des moyens (4) de calcul de la puissance thermique apportée Pₜₕ selon la relation : ${P}_{th} = Débit gaz * \left(T amont FAP\right) * {c}_{p}$
dans laquelle :
- Débit gaz représente le débit des gaz dans la ligne d'échappement,
- T amont FAP représente la température des gaz d'échappement en amont des moyens de dépollution, et
- cₚ est la capacité thermique des gaz calculée précédemment.

3. Système selon la revendication 2, **caractérisé en ce que** les moyens de détermination comprennent des moyens (4) pour réaliser la moyenne des valeurs des puissances thermiques calculées à chaque pas de temps pendant la régénération.

4. Système selon la revendication 3, **caractérisé en ce que** les moyens (4) de comparaison sont adaptés pour comparer la puissance thermique moyenne (P_{th moy}) à une valeur de seuil basse prédéterminée (Sb) et à une valeur de seuil haute prédéterminée (Sh) pour évaluer une régénération échouée si la puissance thermique moyenne est inférieure à la valeur de seuil basse, une régénération totale si la puissance thermique est supérieure à la valeur de seuil haute et une régénération partielle dans les autres cas.

5. Système selon l'une quelconque des revendications précédentes, **caractérisé en ce que** la puissance thermique apportée est calculée entre l'enclenchement d'une demande d'aide à la régénération plus une période de temps prédéterminée et l'arrêt de cette demande d'aide plus la période de temps prédéterminée.

6. Système selon la revendication 5, **caractérisé en ce que** la période de temps est calibrable.

## Claims

1. System for evaluating a regeneration of depollution means (1) incorporated into an exhaust line (2) of a motor vehicle engine (3), **characterized in that** it comprises means (4) for determining the thermal power provided by the exhaust gases upstream of the depollution means during the phase of regeneration of the latter and means (4) for comparing this power with threshold values (Sb, Sh) in order to determine a failed, partial or total regeneration of these means.

2. System according to Claim 1, **characterized in that** the means (4) for determining the thermal power are associated with means (5, 6) for determining the flow rate of the gases in the exhaust line and the temperature of the latter upstream of the depollution means and comprising:
- means (4) for computing the thermal capacity of the exhaust gases, cₚ, according to the relation: $cp = 1.07 * \frac{\left|39.06-{{512.79 *}_{T}}^{- 1.5}+{{1072.7 *}_{T}}^{- 2}-{{820.4 *}_{T}}^{- 3}\right|}{28.013}$
in which T represents the temperature of the gases upstream of the depollution means, and
- means (4) for computing the provided thermal power Pₜₕ according to the relation: ${P}_{th} = Gas flow rate * \left(T upstream FAP\right) * {c}_{p}$
in which:
- gas flow rate represents the flow rate of the gases in the exhaust line,
- T upstream FAP represents the temperature of the exhaust gases upstream of the depollution means, and
- cₚ is the previously computed thermal capacity of the gases.

3. System according to Claim 2, **characterized in that** the determination means comprise means (4) for producing the average of the values of the thermal powers computed at each time interval during the regeneration.

4. System according to Claim 3, **characterized in that** the comparison means (4) are suitable for comparing the average thermal power (P_{th av}) with a predetermined bottom threshold value (Sb) with a predetermined top threshold value (Sh) in order to evaluate a failed regeneration if the average thermal power is less than the bottom threshold value, a total regeneration if the thermal power is greater than the top threshold value and a partial regeneration in the other cases.

5. System according to any one of the preceding claims, **characterized in that** the provided thermal power is computed between the initiation of a request for help with the regeneration plus a predetermined time period and the stopping of this help request plus a predetermined time period.

6. System according to Claim 5, **characterized in that** the time period can be calibrated.

## Patentansprüche

1. System zur Beurteilung einer Regeneration von Entgiftungsmitteln (1), die in eine Abgasleitung (2) eines Kraftfahrzeugmotors (3) eingefügt sind, **dadurch gekennzeichnet, dass** es Mittel (4) zur Bestimmung der von den Abgasen vor den Entgiftungsmitteln während deren Regenerationsphase zugeführten Wärmeleistung und Mittel (4) zum Vergleich dieser Leistung mit Schwellwerten (Sb, Sh) aufweist, um eine fehlgeschlagene, teilweise oder vollständige Regeneration dieser Mittel festzustellen.

2. System nach Anspruch 1, **dadurch gekennzeichnet, dass** die Mittel (4) zur Bestimmung der Wärmeleistung Mitteln (5, 6) zur Bestimmung des Durchsatzes der Gase in der Abgasleitung und von deren Temperatur vor den Entgiftungsmitteln zugeordnet sind und aufweisen:
- Mittel (4) zur Berechnung der Wärmekapazität der Abgase cₚ gemäß der Beziehung: $cp = 1.07 * \frac{\left|39.06-{{512.79 *}_{T}}^{- 1.5}+{{1072.7 *}_{T}}^{- 2}-{{820.4 *}_{T}}^{- 3}\right|}{28.013}$
wobei T die Temperatur der Gase vor den Entgiftungsmitteln darstellt, und
- Mittel (4) zur Berechnung der zugeführten Wärmeleistung Pₜₕ gemäß der Beziehung: ${P}_{th} = Gasdurchsatz * \left(T vor FAP\right) * {c}_{p}$
wobei:
- Gasdurchsatz den Durchsatz der Gase in der Abgasleitung darstellt,
- T vor FAP die Temperatur der Abgase vor den Entgiftungsmitteln darstellt, und
- cₚ die vorher berechnete Wärmekapazität der Gase ist.

3. System nach Anspruch 2, **dadurch gekennzeichnet, dass** die Bestimmungsmittel Mittel (4) aufweisen, um das Mittel der Werte der Wärmeleistungen zu erstellen, die bei jedem Zeitschritt während der Regeneration berechnet werden.

4. System nach Anspruch 3, **dadurch gekennzeichnet, dass** die Vergleichsmittel (4) geeignet sind, um die mittlere Wärmeleistung (P_{th moy}) mit einem vorbestimmten niederen Schwellwert (Sb) und mit einem vorbestimmten hohen Schwellwert (Sh) zu vergleichen, um eine fehlgeschlagene Regeneration zu beurteilen, wenn die mittlere Wärmeleistung geringer ist als der niedere Schwellwert, eine vollständige Regeneration zu beurteilen, wenn die Wärmeleistung über dem hohen Schwellwert liegt, und in den anderen Fällen eine teilweise Regeneration zu beurteilen.

5. System nach einem der vorhergehenden Ansprüche, **dadurch gekennzeichnet, dass** die zugeführte Wärmeleistung zwischen dem Auslösen einer Regenerations-Hilfeanforderung plus einer vorbestimmten Zeitperiode und dem Ende dieser Hilfeanforderung plus die vorbestimmte Zeitperiode berechnet wird.

6. System nach Anspruch 5, **dadurch gekennzeichnet, dass** die Zeitperiode kalibrierbar ist.
